# EUROPÄISCHE PATENTSCHRIFT

(11) **EP 0 155 012 B1**
(45) Veröffentlichungstag und Bekanntmachung des Hinweises auf die Patenterteilung: **24.01.1990**
(21) Anmeldenummer: 85103170.8
(22) Anmeldetag: 19.03.1985
(51) Int. Cl.: B63H 9/06

(54) **Flexibles Tragflügel-Rippensegel**
Flexible wing sail with batten
Voile à lattes flexibles en forme d'aile portante

(30) Priorität: 20.03.1984 US 591435
(43) Veröffentlichungstag der Anmeldung: 18.09.1985
(73) Patentinhaber: Belvedere, Mark, Reseda California 91335 (US)
(72) Erfinder: Belvedere, Mark S., Reseda California 91335 (US)
(74) Vertreter: Liesegang, Roland, Dr.-Ing.

(56) Entgegenhaltungen:
- EP-A- 0 083 432
- DE-C- 384 075
- GB-A- 1 117 529

## Beschreibung

Die Erfindung betrifft eine Segelanordnung mit den Merkmalen des Oberbegriffs des Anspruchs 1 (EP-A-0 083 432).

Die herkömmliche Segelanordnung nach EP-A-0 083 432 ist in Fig. 1 schematisch dargestellt. Dabei ist die Vorderkante des Segels zur Bildung einer Masttasche um einen zylindrischen Mast bzw. darauf befindliche Profilhülsen gewickelt. Die Naht zwischen Masttasche und Segel bildet eine konkave Diskontinuität auf jeder Seite des Segels zum hinteren Teil des Mastes. Diese Diskontinuität induziert Turbulenzen, welche die Wirksamkeit des Segels durch einen zunehmenden Luftwiderstand und einen abnehmenden Auftrieb, erzeugt durch das Segel, reduziert. « Auftrieb bedeutet in diesem Zusammenhang, eine Kraft normal sowohl zum scheinbaren Wind als auch zum Mast um das Segelfahrzeug dadurch vorwärtszubewegen, daß der Wind von der Segelvorderkante in der Nähe des Mastes in Richtung auf das Segelachterliek am Segel vorbeistreicht. « Luftwiderstand bedeutet hier eine Kraft normal zum Auftrieb und zum Mast, verursacht durch den Widerstand des an Mast und Segel vorbeistreichenden scheinbaren Windes. Ein zusätzlicher Widerstand wird bei der herkömmlichen Technologie aufgrund der nichtoptimalen zylindrischen Form der Vorderkante erzeugt.

In dieser Beschreibung beziehen sich die Ausdrücke « vorne _{"}, « oben » und « Kopf jeweils auf Gegenwind und weg von den Fahrzeugrichtungen. Die Richtungen « hinten », « unten » und « Fuß sind entgegengesetzt den entsprechenden Richtungen « Vorne, « oben » und « Kopf zu verstehen.

Eine Verbesserung des Standes der Technik liegt in der Verwendung eines tragflügelförmig ausgebildeten Mastes entsprechend Fig. 2. Die Vorderkante des Segels liegt mit einem Wulst in einer Nut an der Rückseite des Mastes. Diese Ausgestaltung schafft eine wirksame Form an der Vorderseite des Mastes, eine relativ dünne Hinterkante an der Hinterseite des Mastes, und, wenn das Segel geeignet getrimmt ist, eine nahezu kontinuierlich glatte Form an der Oberseite (Niederdruckseite) des Segels an der Rückseite des Mastes.

Der Hauptnachteil des tragflügelförmigen Mastes besteht darin, daß die konkave Diskontinuität an der Unterseite (Hochdruckseite) größer ist als die zuvor beschriebene herkömmliche Anordnung, wenn die Krümmung des Segels in die an der hinteren Oberseite des Mastes übergeht.

Ein weiterer Nachteil des tragflügelförmigen Mastes besteht darin, daß Turbulenzen an der Oberseite erzeugt werden, es sei denn, das Segel ist so getrimmt, daß es mit der Krümmung an der Oberseite des Mastes am Punkt der Anbringung in die Mastkrümmung übergeht. Der geeignete Trimm ist in Fig. 2 durch die Stellung (a) des Segels dargestellt. In dieser Stellung paßt die Krümmung des Segels zusammen mit der Krümmung der hinteren Oberseite des Mastes. Wenn die Richtung und/oder die Geschwindigkeit des scheinbaren Windes sich ändern, so kann es für die Gesamtfunktionalität des Segels wünschenswert sein, dieses entweder in die Stellung (b) oder in die Stellung (c) entsprechend Fig. 2 zu trimmen. Die durch (b) oder (c) dargestellten Zustände erzeugen den Nachteil eines verstärkten Luftwiderstandes, verursacht durch die Turbulenz an der Rückseite des Mastes aufgrund einer konvexen (Position b) oder konkaven (Position c) Diskontinuität an der Oberseite.

Ein weiterer Nachteil des tragflügelförmigen Mastes besteht darin, daß die durch die Positionen (b) und (c) in Fig. 2 dargestellten Zustände einen zusätzlichen Luftwiderstand an der Vorderkante des Mastes erzeugen, weil die Mastvorderkante nicht auf geeignete Weise in den scheinbaren Wind gerichtet ist.

Um die Diskontinuität an der Oberseite zwischen dem tragflügelförmigen Mast und dem Segel zu korrigieren und die Vorderkante des Mastes zum scheinbaren Wind auszurichten, sieht der Stand der Technik eine weitere Einstellung dahingehend vor, daß der Mast gedreht wird. Dies führt jedoch zu einer kostspieligen Herstellung, möglicherweise zu einem mechanischen Fehlverhalten und zu einer Belastung des Seglers durch eine zusätzliche Funktion.

Ein weiterer Nachteil der bekannten Mastdreheinstellung besteht darin, daß die optimale Stellung für die Anpassung an die Segelkrümmung nicht immer die Stellung ist, in der die Vorderkante direkt in den scheinbaren Wind gerichtet ist.

Der Erfindung liegt die Aufgabe zugrunde, eine Segelanordung der im Oberbegriff des Anspruchs 1 beschriebenen Art zu schaffen, welche eine wirksam geformte, geeignet ausgerichtete Vorderkante des Segels vorsieht, und zwar ohne das Induzieren von Turbulenzen, entweder an der Oberseite oder an der Unterseite des Segels, wobei diese Anbringung automatisch funktionieren soll.

Diese Aufgabe wird durch Anspruch 1 gelöst. Die vorliegende Erfindung schafft eine Segelanordnung mit einer wirksamen Vorderkante, die sich auf geeignete Weise zum scheinbaren Wind ausrichtet und hinter beiden Seiten eines zylindrischen Mastes eine glatte aerodynamische Kontur bildet, wobei sich die Form automatisch bei der Änderung des Segeltrimms einstellt.

Versteifungsmittel für eine Segelanordnung sind an sich bekannt, deren Pröfiliertung jedoch durch einen Segelbaum und nicht über die Segellatten gesteuert wird (US-A-4,064,821).

Vorzugsweise verlaufen die Rippentaschenpaare auf jeder Seite des Hauptabschnittes parallel zu den Lattentaschen.

Die vorliegende Erfindung kann als Anbringung für ein Segel ausgestaltet sein, die eine Vielzahl von flexiblen Rippenpaaren umfaßt, die tangential an entgegengesetzten Seiten des Mastes anliegen, um in der Nähe eines Endes tangential an entgegengesetzten Seiten der entsprechenden, über die gesamte Breite des Segels verlaufenden Latten verschiebbar festgeklemmt sind. Die Segellatten stehen mit Verankerungen im Eingriff, weiche drehbar am Mast angeordnet sind. Ein aerodynamisch geformtes Vorderkantenteil vor dem Mast ist an den Rippenpaaren und jeder Verankerung befestigt, so daß das Vorderkantenteil sich frei mit den Verankerungen und den Rippenpaaren um den Mast drehen kann.

Ein Segel kann dadurch angebracht sein, daß eine Segeltasche dicht um das Vorderkantenteil gelegt wird, so daß die Segeltaschennaht mit den gewünschten Punkten der tangentialen Ausrichtung der flexiblen Rippenpaare an den Segellatten ausgerichtet ist. An die Segeltaschennaht ist ein Hauptabschnitt des Segels genäht, welches in der Nähe der Punkte des tangentialen Verlaufs eine Hinterkante umfaßt. Die Segeltasche kann zur Rückseite der Segeltaschennaht verlaufen, und zwar über jedes flexible Rippenpaar, um ein Paar von Rippentaschen zu bilden, die verschiebbar die flexiblen Rippenpaare an gewünschten Punkten des tangentialen Verlaufes gegen die Segellatten klemmen. Die Naht wird an den Rippentaschen unterbrochen, um dort Öffnungen für die flexiblen Rippenpaare vorzusehen. Die Segellatten werden durch herkömmliche Lattentaschen an der Hinterseite der Naht angebracht und werden durch herkömmliche Lattenlaschen am Achterliek gehalten. Vorzugsweise verlaufen die Lattentaschen innerhalb der Segeltasche und sind an den Verankerungen für das Führen der Segellatten in Eingriff mit den Verankerungen angebracht.

Der Druck des scheinbaren Windes auf das Segel hat zur Folge, daß die Vorderkante und die flexiblen Rippenteile eine wirksame aerödynamische Form einnehmen, und zwar ohne das Induzieren von turbulenten Diskontinuitäten auf jeder Seite des Segels, und so, daß die Vorderkante sich geeignet in den scheinbaren Wind richtet.

Vorzugsweise weisen die Verankerungen einen freien Raum aus, damit die flexiblen Rippenteile relativ zum Mast schräggestellt werden können, damit die Segellatten entsprechend dem Segelschnitt schräggestellt werden können.

Das Vorderkantenteil kann zur Ausbildung eines Freiraumes unterbrochen sein, um dort einen herkömmlichen Gabelbaum am Mast anzubringen.

Vorzugsweise ist das Vorderkantenteil mit einer Vielzahl von Schlitzen versehen, die Anschläge zum Lokalisieren der Vorderkante gegen die Vorderseite des Mastes bilden. Das Vorderkantenteil ist mit Ausnehmungen versehen, die den Schlitzen gegenüber ausgebildet sind und somit eine Anlenkung dahingehend zu schaffen, daß sich das Vorderkantenteil an die Bieging des Mastes anpaßt. Das Vorderkantenteil kann ebenso entsprechend einer Spulengestalt gelenkig ausgestaltet sein, um den Transport zu erleichtern.

Vorzugsweise ist das Vorderkantenteil mit einem Material geringer Dichte, wie geschlossenzelliger Polyurethanschaum, gefüllt und verstärkt.

Wegen der drehbaren, aerodynamisch geformten Vorderkante und den flexiblen Rippenteilen, die zwischen den Enden der Segellatten geklemmt sind, um eine automatische Einstellung einer glatten Kontur auf beiden Seiten des Segels vorzunehmen, genügt die Anbringung der vorliegenden Erfindung dem Erfordernis einer Segelanbringung, die eine wirksam geformte Vorderkante des Mastes vorsieht, die ohne das induzieren von Turbulenzen entweder an der Niedrigdruck- oder an der Hochdruckseite des Segels in den scheinbaren Wind gerichtet wird, wobei sich dies im Betrieb automatisch einstellt.

Weitere Einzelheiten, Merkmale und Vorteile der Erfindung werden besser verständlich anhand der nachfolgenden Beschreibung, der beigefügten Ansprüche und der beigefügten Zeichnungen. In den Zeichnungen zeigt:
Fig. 1 einen Längsschnitt durch eine herkömmliche Segelanbringung am Mast,
Fig. 2 einen Längsschnitt durch eine herkömmliche Segelanbringung an einem tragflügelartig geformten Mast,
Fig. 3 eine Seitenansicht eines Segels, welches entsprechend der vorliegenden Erfindung am Mast angebracht ist, wobei die Anbringung ein Vorderkantenteil umfaßt, welches unterbrochen ist, um für die Anbringung eines nicht dargestellten, herkömmlichen Gabelbaums am Mast einen Raum vorzusehen,
Fig. 4 eine detaillierte seitliche Schnittansicht der Anbringung gemäß Fig. 3 entlang der Linie 4-4 der Fig. 3,
Fig. 5 eine fragmentarische Detailschnittansicht einer Anbringung der Fig. 3 entlang der Linie 5-5 in Fig. 4,
Fig. 6 eine fragmentarische Detailschnittansicht der Anbringung gemäß Fig. 3 entlang der Linie 6-6 der Fig. 5,
Fig. 7 eine fragmentarische Detailschnittansicht der Anbringung gemäß Fig. 3 entlang der Linie 7-7 der Fig. 5,
Fig. 8 eine fragmentarische Detailschnittansicht der Anbringung gemäß Fig. 3 im Bereich 8-8 der Fig. 3 und
Fig. 9 eine Anlenkung des Vorderkantenteils der Anbringung gemäß Fig. 3 in einer Wendelform, um den Transport zu erleichtern.

Unter Bezugnahme auf Fig. 3 und 8 ist ein zylindrischer Mast 10 mit einem Masttop 12 und einem Mastfuß 14 mit dem Mastfuß 16 gelenkig, d. h. drehbar, an einem Segelbrett 16 angebracht. Ein am Mast 10 angebrachtes Segel 18 ist mit einem an einem üblichen, nicht dargestellten Gabelbaum mit einem Unterliekstrecker 20 ausgerüstet. Das Segel 18 ist ebenso mit einem herkömmlichen Unterliekstrecker 21 in der Nähe des Mastfußes 14 ausgerüstet, um das Segel 18 gegen den Masttop 12 zu strecken. Eine herkömmliche Haube 22 ist durch einen Haubenstift 23 am Segel 18 befestigt. Die Haube 22 gelangt mit dem Masttop 12 in Eingriff, wenn auf den nach unten wirkenden Vorliekstrekker 21 eine Zugspannung aufgebracht wird. Eine Taschennaht 24 im Segel 18 verbindet einen Hauptabschnitt 25 des Segels mit einer Segeltasche 26, die den Mast 10 umschließt.

Entsprechend der Darstellung in Fig. 3 bis 7 ist das ein Achterliek 27 aufweisende Segel 18 mit einer Vielzahl von über die ganze Länge verlaufenden Latten 28 versehen, welche auf herkömmliche Weise in entsprechenden Lattentaschen 29 des hauptabschnittes 25 untergebracht sind. Die. Latten 28 verlaufen von entsprechenden bekannten Lattenhaltelaschen 30 am Achterliek 27 zu entsprechenden Verankerungen 31 im Bereich des Mastes. Die Lattenlaschen 30 strecken das Segel 18 über die entsprechenden Latten 28, wenn ein an der Lattenlasche 30 befestigter Latten-Schlingenflicken 32 in Eingriff gelangt mit einem an der Lattentasche 29 angebrachten Latten-Hakenflicken 33. Jede Lattentasche 29 und eine entsprechende Taschenverlängerung 34 des Hauptabschnittes 25 verläuft zu einem Punkt in der Nähe der entsprechenden Verankerung 31 für das Führen der Latten 28 in Eingriff mit der Verankerung 31. Ein Verankerungsstreifen 35, welcher an der Taschenverlängerung 34 befestigt ist, sichert die Lattentasche 29 mit der Taschenverlängerung 34 über einen Streifenschlitz 36 in der Verankerung 31 an der Verankerung 31. Ein Verankerungs-Schlingenflicken 37, welcher am Verankerungsstreifen 35 befestigt ist, gelangt mit einem an der Lattentasche 29 befestigten Verankerungs-Hakenflicken 38 in Eingriff.

Vor dem Mast 10 und innerhalb der Segeltasche 26 befindet sich ein Vorderkantenteil 39. Das Vorderkantenteil 39 kann unterbrochen sein, um ein Kopfvorderkantenteil 39a und ein Fußvorderkantenteil 39b mit einem dazwischen befindlichen Raum für das Anbringen eines nicht dargestellten herkömmlichen Gabelbaums am Mast 10 ausgebildet sein. Das Kopfvorderkantenteil 39a wird durch den Haubenstift 23 axial innerhalb der Tasche 26 gehalten. Das Fußvorderkantenteil 39b wird durch einen Fußstift 43 axial innerhalb der Segeltasche 26 gehalten.

Entsprechend Fig. 4 und 5 ist das Vorderkantenteil 39 mit einer Vielzahl von Anschlägen 40 versehen, welche am Mast 10 anliegen. Eine Vielzahl von flexiblen Rippenpaaren 41, die koplanar mit den entsprechenden Latten 28 angeordnet sind, berühren entgegengesetzt ausgerichtete Seiten des Mastes 10 und sind drehbar und tangential anliegend durch ein Paar von Rippennieten 45 am Vorderkantenteil 39 angebracht. Jedes flexible Rippenpaar 41 verläuft über die Taschennaht 24 des Segels 18 und ist verschiebbar in tangentialer Ausrichtung durch ein Paar von Rippentaschenverlängerungen 42 in der Tasche 26 an entgegengesetzten Seiten der Latten 28 eingeklemmt. Jede Verankerung 31 ist so ausgebildet, daß sie drehbar durch den Mast 10 lokalisiert wird. Dabei ist jede Verankerung 31 mit einer Verankerungsausnehmung 44 versehen, um für jede Rippe des flexiblen Rippenpaares 41 einen Freiraum vorzusehen. Die Verankerung 31 ist durch eine Vielzahl von Verankerungsnieten 47 mit dem Vorderkantenteil 39 fest vernietet. So können sich das Vorderkantenteil 39, die Verankerung 31 und das flexible Rippenpaar 41 entsprechend der Ausrichtung der Latten 28 als Einheit frei um den Mast 10 drehen.

Vorzugsweise ist der durch die Verankerungsausnehmungen 44 in den Verankerungen 31 vorgesehene Freiraum für die Rippenpaare 41 ausreichend, damit die flexiblen Rippenpaare 41 im wesentlichen gegenüber der Senkrechten zum Mast 10 geneigte Lagen einnehmen. Durch diesen Freiraum können die Latten 28 im wesentlichen geneigt positioniert werden, wie dies vom Schnitt des Segels 18 bestimmt wird.

Vorzugsweise werden die Anschläge 40 von entsprechenden, einen Schlitz bildenden Trennwänden gebildet, die mit dem Vorderkantenteil 39 gegossen sind. Die Gestaltung der Anschläge 40 und der einen Schlitz bildenden Trennwände 46 erlaubt die Ausbildung des Vorderkantenteils 39 durch Vakuumumformen aus einem Flächenmaterial.

Vorzugsweise ist das Vorderkantenteil 39 durch eine Füllung 48 verstärkt. Diese Füllung kann beispielsweise ein geschlossenzelliger Polyurethanschaum geringer Dichte sein. Dabei hat die Füllung 48 einen solchen Auftrieb, daß die das Segel 18 einschließende Gesamtanordnung im Wasser schwimmt.

Vorzugsweise weist das Vorderkantenteil 39 Schlitze 50 entsprechend jedem Anschlag 40 auf, so daß das Vorderkantenteil 39 in Segmente aufgeteilt ist und somit an jedem Anschlag 40 eine Gelenkstelle bildet. Diese Gelenkanordnung der Vorderkantenteile 39 erlaubt ein Verbiegen des Mastes beim Segeln. Außerdem kann das Vorderkantenteil 39 in einer Schlaufen- oder Spulengestalt angeordnet sein, um somit entsprechend der Darstellung in Fig. 9 ein angenehmeres Transportieren zu gestatten.

Bei einer anderen Version der vorliegenden Erfindung können die Rippentaschenverlängerungen 42 für das verschiebbare Einklemmen der flexiblen Rippenpaare getrennt von der Segeltasche sein.

Die erfindungsgemäße Anbringungsanordnung kann durch folgende Arbeitsschritte mit dem Segel 18 zusammengebracht werden :
1. Einsetzen des Kopfvorderkantenteils 39a zusammen mit den angebrachten Verankerungen 31 und den flexiblen Rippenpaaren 41 teilweise in die Segeltasche 26, wobei die flexiblen Rippenpaare 41 schräggestellt wurden, um die in den Taschenabschnitt 26 gelangenden, entsprechenden Verankerungen 31 voraus vorzubewegen ;
2. Einführen jeder flexiblen Rippe des Rippenpaares 41 in die entsprechenden Rippentaschenverlängerungen 42 ;
3. Fortgesetztes Einsetzen des Kopfvorderkantenteiles 39a vollständig in die Segeltasche 26 ;
4. Anbringen der Haube 22 mit dem Haubenstift 23, welcher mit der Haube 22, der Segeltasche 26 und dem Kopfvorderkantenteil 39a im Eingriff steht, ;
5. Wiederholen der Arbeitsschritte 1 bis 3 für das Fußvorderkantenteil 39b ;
6. Befestigen des Fußvorderkantenteils 39b mittels des Fußstiftes 43 an der Segeltasche 26 ;
7. Befestigen der Taschenverlängerungen 34 mit den Lattentaschen 29 an den Verankerungen 31, in dem die Verankerungsstreifen 35 durch die entsprechenden Streifenschlitze 36 in die Verankerungen 31 eingebracht werden, wonach die Verankerungs-Schlingenflicken 37 mit den entpsrechenden Verankerungs-Hakenschlitzen 38 in Eingriff gebracht werden ;
8. Einsetzen des Mastes 10 zwischen die Anschläge 40 und den Verankerungen 31, bis der Masttop 12 mit der Haube 23 in Eingriff gelangt ;
9. Einsetzen der Segellatten 28 zwischen die Lattentaschen 29 und den Hauptabschnitt 25 des Achterlieks 27 in Eingriff mit den Verankerungen 31 ;
10. Befestigen der Lattenlaschen 30 mit den Segellatten 28 unter Aufbringung einer axialen Kompression und
11. Anbringen des herkömmlichen Gabelbaums und Anschließen des Vorliekstreckers 21 und des Unter- bzw. Achterliekstreckers 20.

Beim Einsatz des beschriebenen Riggs ist die Form und die Ausrichtung der Segellatten durch die Stellung des Mastes und des Gabelbaumes sowie den Winddruck gegen das Segel bestimmt. Eine Rippe 41a jedes flexiblen Rippenpaares 41 nimmt automatisch eine glatte konvexe Form ein, während die andere Rippe 41 jedes flexiblen Rippenpaares 41 automatisch eine glatte konkave Form einnimmt. Gleichzeitig werden die Verankerungen 31 durch die Segellatten 28 gedreht, um das Vorderkantenteil 39 auf geeignete Weise in den Wind zu richten. Die Verankerungsstreifen 35, die die Lattentaschen 29 an den Verankerungen 31 festlegen, unterstützen das Drehen der Verankerungen 31 unter der Zugspannung der Lattentaschen 29 auf die Verankerungen 31 als Reaktionskraft durch die Lattenlaschen 30 gegen die Kompression der Segellatten 28.

## Patentansprüche

1..Segelanordnung mit einem eine Masttasche (26) für das Umgeben des Mastes (10) aufweisenden Segel (18), das durch. elastisch biegsame Segellatten (28) versteift ist, die von einer Stelle in der Nähe des Mastes (10) in Richtung auf das Achterliek (27) verlaufen, wobei das vordere Ende der Segellatten drehbar am Mast festgchaften ist, dadurch gekennzeichnet, daß eine am Mast angeordnete Verankerung (31) das vordere Ende der Segellatten (28) hält und aufgrund der Bewegung der Segellatten um den Mast (10) drehbar ist und daß entlang dem Vorliek in Taschen (42) des Segels (18) eine Vielzahl von Versteifungsmitteln (41) für die Masttasche (26) tangential beweglich bezüglich der Segellatten (28) angeordnet sind, die durch die Verankerung (31) lokalisiert sind, entsprechend der Biegung der Segellatten (28) verformt sind und entsprechend der Ausrichtung der Segellatten (28) um den Mast drehen.

2. Segelanordnung nach Anspruch 1, dadurch gekennzeichnet, daß die Versteifungsmittel der Masttasche (26) eine flexible Leiste (41 a ; 41 b) umfassen, die von der Verankerung (31) ausgehend entlang einer Seite der Masttasche (26) verläuft.

3. Segelanordnung nach Anspruch 1, dadurch gekennzeichnet, daß die Versteifungsmittel der Masttasche (26) ein Paar flexible Leisten (41) umfassen, die ausgehend von der Verankerung (31) entlang beider Seiten der Masttasche (26) verlaufen.

4. Segelanordnung nach einem der Ansprüche 1 bis 3, dadurch gekennzeichnet, daß die Versteifungsmittel ein Vorderkantenteil (39) umfassen, welches vor dem Mast (10) eine glatte aerodynamische Form bildet.

5, Segelanordnung nach einem der Ansprüche 1 bis 4, dadurch gekennzeichnet, daß das Segel - (18) einen Hauptabschnitt (25) mit dem Achterliek (27) aufweist, welcher Hauptabschnitt sich an eine Naht (24) der Masttasche (26) anschließt, daß Lattentascr...: (29) für die Segellatten (28) im 8auptabschnitt (25) angeordnet sind und frei in die Masttasche (26) zu Punkten in der Nähe des Mastes (10) verlaufen, daß eine Vielzahl von Leistentaschenpaaren (42) der Masttasche (26) die Naht (24) Zwischen Masttasche (26) und Hauptabschnitt (25) des Segels (18) gegenüber entsprechenden Lattentaschen (29) unterbrechen, welche Leistentaschenpaare (42) parallel zu den Lattentaschen (29) an jeder Seite des Hauptabschnitts (25) verlaufen, daß das Vorderkantenteil (39) innerhalb der Masttasche (26) ausgebildet ist, um eine aerodynamische Form auf der der Taschennaht (24) entgegengesetzten Seite zu bilden, daß die Verankerungen (31) fest am Vorderkantenteil (39) angebracht sind, um das Vorderkantenteil (39) drehbar am Mast (10) anzubringen, wobei die Verankerungen (31) mit den Lattentaschen (29) ausgerichtet und an diesen befestigt sind, daß die Vielzahl von in den entsprechenden Lattentaschen (29) untergebrachten Segellatten (28) in festem Eingriff mit den Verankerungen durch die Lattentaschen geführt sind, und bis in die Nähe des Achterlieks (27) des Segels (18) verlaufen, und daß eine Vielzahl von flexiblen Leistenpaaren (41), die koplanar zu den zugehörigen Segellatten (28) angeordnet und tangential am Vorderkantenteil (39) anliegend an entgegengesetzten Seiten des Mastes (10) angebracht sind, in die entsprechenden Leistentaschenpaare (42) ragen, wobei die flexiblen Leistenpaare (41) verschiebbar durch die Leistentaschenpaare (42) im wesentlichen tangential zu den entgegengesetzten Seiten der entsprechenden Segellatten (28) eingeklemmt sind, wobei das Vorderkantenteil (39) sich automatisch auf den scheinbaren Wind ausrichtet und eine glatte aerodynamische Form der Segeltasche definiert, und zwar übergehend in die beiden Seiten des Hauptabschnittes (25), wenn das Segel (18) auf verschiedene Weise getrimmt wird.

6. Segelanordnung nach einem der Ansprüche 1 bis 5, dadurch gekennzeichnet, daß sie Mittel aufweist, durch welche die Segellatten (28) entsprechend dem Schnitt des Segels in einem Winkel zur Mastachse schräggestellt werden können.

7. Segelanordnung nach Anspruch 5, dadurch gekennzeichnet, daß das Vorderkantenteil (39) in Segmente aufgeteilt ist, so daß sich diese mit den Verankerungen (31) drehen, wenn der Mast (10) gekrümmt wird.

8. Segelanordnung nach Anspruch 5, 6 oder 7, dadurch gekennzeichnet, daß das Vorderkantenteil (39) durch ein eingeklemmtes Füllermaterial (48) verstärkt ist.

## Claims

1. Sail assembly comprising a sail (18) including a sock (26) for enclosing the mast (10), said sail being stiffened by elastically flexible battens (28) extending from a location in the vicinity of the mast (10) in the direction towards the trailing edge (27), the front end of the battens being pivotally retained on the mast, characterized in that anchors (31) mounted on the mast retain the leading ends of the battens (28) and are pivotable about the mast (10) due to the movement of the battens, and that a plurality of stiffening means (41) for the sock (26) are arranged to extend along the leading edge within pocket extensions (42) of the sail (18) so as to be tangentially movable relative to the battens (28), said rib pairs being located by the anchor means (31) and being deformed in accordance with the flexure of the battens (28) and swivelling about the mast in accordance with the orientation of the battens (28).

2. Sail assembly as claimed in claim 1, characterized in that the stiffening means of the sock (26) comprise a flexible rib (41a; 41b) which extends from the anchor (31) along one side of the sock (26).

3. Sail assembly as claimed in claim 1, characterized in that the stiffening means for the sock (26) comprise a pair of flexible ribs (41) which extend from the anchor (31) along either side of the sock (26).

4. Sail assembly as claimed in any one of the claims 1 to 3, characterized in that the stiffening means comprise a leading edge member (39) which assumes a smooth aerodynamic shape before the mast (10).

5. Sail assembly as claimed in any one of the claims 1 to 4, characterized in that the sail (18) includes a main section (25) with the trailing edge (27), said main section connecting with a seam (24) of the sock (26), in that batten pockets (29) for the battens (28) are provided in the main section (25) and freely extend into the sock (26) to locations in the vicinity of the mast (10), in that a plurality of pairs of rib pocket extensions (42) of the sock (26) interrupt the seam (24) between sock (26) and main section (25) of the sail (18) opposite corresponding batten pockets (29), said pairs of rib pocket extensions (42) extending in parallel to the batten pockets (29) on either side of the main section (25), in that the leading edge member (39) is formed within the sock (26) to provide an aerodynamic shape on the side opposite the sock seam (24), in that the anchors (31) are fixedly mounted on the leading edge member (39) so as to pivotably mount the leading edge member (39) on the mast (10), wherein the anchors (31) are aligned with the batten pockets (29) and fastened thereto, in that the plurality of battens (28) disposed in the corresponding batten pockets (29) are passed through the batten pockets in firm engagement with the anchors and extend to a point near the trailing edge (27), and in that a plurality of pairs of flexible ribs (41), which are co-planar with the respective battens (28) and are mounted on opposite sides of the mast (10) to engage the leading edge member (39) at a tangent, project into the corresponding pairs of rib pocket extensions (42), the pairs of flexible ribs (41) being slidably clamped by the pairs of rib pocket extensions (42) substantially tangentially to the opposite sides of the respective battens (28), and the leading edge member (39) being automatically positioned into relative wind and defining a smooth aerodynamic shape of the sock blending with both sides of the main section (25) as the sail (18) is variously trimmed.

6. Sail assembly as claimed in any one of the claims 1 to 5, characterized in that it comprises means by which the battens (28) may be inclined at an angle to the mast axis in accordance with the cut of the sail.

7. Sail assembly as claimed in claim 5, characterized in that the leading edge member (39) is segmented so that the segments swivel with the anchors (31) when the mast (10) flexes.

8. Sail assembly as claimed in claims 5, 6 or 7, characterized in that the leading edge member (39) is reinforced by a filler (48) clamped therein.

## Revendications

1. Agencement de voile comportant une voile (18) qui est pourvue d'une poche réceptrice (26) destinée à entourer le mât (10) et qui est renforcée par des lattes souples et élastiques (28) s'étendant depuis un endroit situé à proximité du mât (10) en direction de la ralingue arrière (27), l'extrémité avant des lattes étant maintenue de façon tournante sur le mât, caractérisé en ce qu'un ancrage (31) disposé sur le mât maintient l'extrémité avant des lattes de voile (28) et peut tourner autour du mât (10) sous l'effet du mouvement des lattes, et en ce qu'il est prévu le long de la ralingue avant, dans des poches (42) de la voile (18), une pluralité de moyens de renforcement (41) de la poche réceptrice de mât (26), qui sont mobiles tangentiellement par rapport aux lattes (28), qui sont positionnés par l'ancrage (31), qui sont déformés en correspondance à la flexion des lattes (28), et qui tournent autour du mât en correspondance à l'orientation des lattes (28).

2. Agencement de voile selon la revendication 1, caractérisé en ce que les moyens de renforcement de la poche de mât (26) comportent une lame flexible (41 a ; 41b), qui part de l'ancrage (31) en s'étendant le long d'un côté de la poche de mât (26).

3. Agencement de voile selon la revendication 1, caractérisé en ce que les moyens de renforcement de la poche de mât (26) comportent une paire de lames flexibles (41) qui partent de l'ancrage (31) en s'étendant le long des deux côtés de la poche de mât (26).

4. Agencement de voile selon l'une des revendications 1 à 3, caractérisé en ce que les moyens de renforcement comportent une partie de bord avant (39) qui crée en avant du mât (10) une forme aérodynamique plate.

5. Agencement de voile selon l'une des revendications 1 à 4, caractérisé en ce que la voile (18) comportent une partie principale (25) pourvue de la ralingue arrière (27), ladite partie principale étant reliée à une couture (24) de la poche de mât (26), en ce qu'il est prévu dans la partie principale (25) des poches (29) de réception des lattes de voile (28), qui s'étendent librement dans la poche de mât (26) jusqu'en des points situés au voisinage du mât (10) en ce qu'une pluralité de poches (42) de réception de lames faisant partie de la poche de mât (26) interrompent la couture (24), prévue entre la poche de mât (26) et la partie principale (25) de la voile (18) en regard de poches (29) de réception de lattes correspondantes, lesdites paires de poches (42) de réception de lames étant orientées parallèlement aux poches (29) de réception de lattes de chaque côté de la partie principale (25) de voile, en ce que la partie de bord avant (39) de la poche de mât (26) est agencée de façon à créer une forme aérodynamique sur le côté opposé à la couture de poches (24), en ce que les ancrages (31) sont fixés sur la partie de bord avant (39) de façon à permettre la disposition tournante de la partie de bord avant (39) sur le mât (10), les ancrages (31) étant alignés sur les poches (29) de réception de lattes et étant fixés sur celles-ci, en ce que la pluralité de pattes (28) disposées dans les poches réceptrices (29) correspondantes sont guidées, en liaison rigide avec les ancrages, par les poches de réception de lattes et s'étendent jusqu'au voisinage de la ralingue arrière (27) de la voile (18), et en ce qu'il est prévu une pluralité de paires de lames flexibles (41), qui sont disposées de façon coplanaire par rapport aux lattes de voile associées (28) et qui sont situées sur des côtés opposés du mât (10) en s'appliquant tangentiellement contre la partie de bord avant (39) de manière à pénétrer dans les paires de poches (42) de réception de lames correspondantes, les paires de lames flexibles (41) étant déplaçables au travers des paires de poches réceptrices (42) correspondantes en étant maintenues sensiblement tangentiellement par rapport aux côtés opposés des lattes correspondantes (28) de la voile, la partie de bord avant (39) s'orientant automatiquement en fonction du vent existant et définissant une forme aérodynamique plane pour la poche de voile, et notamment progressivement dans les deux côtés de la partie principale (25) de la voile (18) quand celle-ci est arrimée d'une manière différente.

6. Agencement de voile selon l'une des revendications 1 à 5, caractérisé en ce qu'il comprend des moyens à l'aide desquels les lattes (28) de la voile peuvent être inclinées d'un certain angle par rapport' à l'axe du mât en correspondance à la forme de la voile.

7. Agencement de voile selon la revendication 5, caractérisé en ce que la partie de bord avant - (39) est divisée en segments, de telle sorte que ceux-ci tournent avec les ancrages (31) lorsque le mât (10) est incurvé.

8. Agencement de voile selon les revendications 5, 6 ou 7, caractérisé en ce que la partie de bord avant (39) est renforcée par un matériau de remplissage (48) inséré à l'intérieur de celle-ci.
